# FASCICULE DE BREVET EUROPEEN

(11) **EP 0 674 362 B1**
(45) Date de publication et mention de la délivrance du brevet: **08.10.1997**
(21) Numéro de dépôt: 95400550.0
(22) Date de dépôt: 14.03.1995
(51) Int. Cl.: H01R 13/629

(54) **Dispositif d'accouplement de deux éléments de boîtier d'un connecteur électrique**
Kupplungsvorrichtung für zwei Gehäuseteile eines elektrischen Verbinders
Coupling device for two housing parts of an electrical connector

(30) Priorité: 21.03.1994 FR 9403283
(43) Date de publication de la demande: 27.09.1995
(73) Titulaire: CONNECTEURS CINCH, F-78190 Montigny Le Bretonneux (FR)
(72) Inventeur: Duclos, Jean-Louis, F-78330 Elancourt (FR); Ittah, Jean, F-92390 Villeneuve La Garenne (FR); Rognerud, David, F-78740 Vaux Sur Seine (FR)
(74) Mandataire: Faber, Jean-Paul

(56) Documents cités:
- EP-A- 0 060 187
- EP-A- 0 273 999
- EP-A- 0 587 174
- DE-U- 8 703 196

## Description

L'invention vise un dispositif d'accouplement de deux éléments de boîtier d'un connecteur électrique.

Un tel dispositif est deja connu du document EP-A-0 060 187.

L'invention se rapporte, plus particulièrement, à des boîtiers, par exemple de calculateurs, présentant un élément femelle dans le fond duquel s'érigent des languettes mâles et un élément mâle comportant des organes femelles destinés à recevoir les languettes. Généralement, dans ces calculateurs, il est prévu un grand nombre de connexions et les languettes présentent toujours une certaine fragilité. Il est donc nécessaire que l'insertion des éléments s'effectue dans une direction constante et sans efforts importants.

L'un des buts de la présente invention est de réaliser un dispositif qui répond à ces impératifs.

Le dispositif, selon l'invention, est destiné à l'accouplement de deux éléments de boîtiers d'un connecteur électrique de forme générale parallélépipédique comprenant un élément femelle destiné à recevoir un élément mâle, ledit dispositif étant caractérisé en ce que l'un des éléments comporte deux tétons, sur chacune de ses faces opposées, tandis que l'autre élément comporte, montés pivotants sur chacune de ses deux faces opposées correspondantes, deux secteurs dentés, chaque secteur présentant une fente débouchant dans une came, chaque came étant destinée à coopérer avec un téton correspondant et des moyens étant montés sur l'élément comportant les secteurs dentés pour commander la rotation de ces derniers dans un sens, vers une première position d'ouverture et la rotation dans le sens opposé vers une seconde position de verrouillage.

Suivant une caractéristique de détail de l'invention, les moyens de commande des secteurs dentés sont constitués par un levier solidaire de l'un des secteurs, ceux-ci engrenant l'un avec l'autre, les cames des secteurs étant symétriques par rapport à un plan perpendiculaire médian à un plan passant par des axes autour desquels pivotent les secteurs.

Selon une variante de réalisation de l'invention, le dispositif comporte, sur chacune des deux faces opposées, un pignon de renvoi inséré entre les secteurs et des moyens pour entraîner sélectivement les pignons de renvoi dans un sens correspondant à la première position d'ouverture et, dans le sens opposé, correspondant à la seconde position de verrouillage.

Suivant une caractéristique constructive de l'invention, les moyens pour entraîner le pignon de renvoi sont constitués par un levier présentant deux branches solidaires chacune du pignon de renvoi correspondant.

Suivant encore une autre variante de réalisation de l'invention, les moyens pour entraîner le pignon de renvoi sont constitués par un étrier monté coulissant sur l'élément de boîtier comportant les secteurs et comportant des crémaillères coopérant avec les pignons de renvoi.

Suivant une autre caractéristique, le dispositif comporte des moyens pour caler l'étrier sur l'élément de boîtier correspondant, dans deux positions extrèmes opposées, dont l'une correspond à la première position d'ouverture et l'autre à la seconde position de verrouillage.

Enfin, suivant une caractéristique constructive de l'invention, l'élément pourvu du levier comporte un crochet élastique destiné à coopérer avec ledit levier pour bloquer celui-ci dans la position de verrouillage.

L'élément pourvu du levier comporte des butées limitant le basculement dudit levier vers la position d'ouverture et des moyens pour maintenir ledit levier dans cette position.

L'invention va maintenant être décrite avec plus de détails en se référant à des modes de réalisation particuliers donnés à titre d'exemple seulement et représentés aux dessins annexés, dans lesquels :

Figure 1 est une vue en perspective éclatée d'un connecteur comportant un dispositif d'accouplement, selon l'invention.

Figure 2 est une vue en perspective montrant le connecteur verrouillé.

Figure 3 est une vue en perspective éclatée d'un connecteur comportant un dispositif d'accouplement, suivant une variante de réalisation.

Figure 4 est une vue montrant le connecteur de la figure 3 verrouillé.

Figure 5 montre en perspective éclatée une troisième forme d'exécution de l'invention.

Aux figures 1 et 2, on a représenté un élément de boîtier femelle 1 de forme générale parallélépipédique avec deux parois longitudinales 3 et deux parois d'extrémités 4.

L'élément 1 comporte trois compartiments 2 et sur ses parois latérales 3, au voisinage d'une extrémité 1a, font saillie deux tétons 6 et 6a.

L'élément de boîtier 1 est destiné à recevoir un élément de boîtier complémentaire 10 qui présente des parties 11 destinées à s'engager dans les compartiments 2 et qui sont raccordées audit élément 10 par un épaulement 12 destiné à porter contre l'extrémité 1a.

Les parties 11 peuvent faire partie intégrante de l'élément 10 ou être formées par des étuis insérés dans les logements dudit élément.

Dans le fond de chaque compartiment 2 peut s'ériger une série de languettes reliées à des circuits électriques, tandis que dans les parties 11 s'étendent des séries d'organes femelles reliés à des circuits électriques et destinés à coopérer avec les languettes. Ces organes bien connus ne sont pas représentés ici.

Sur un axe 15 de l'élément 10 s'articule un levier 16 affectant une forme en U avec deux branches 17 et une âme 18 qui constitue la poignée de manoeuvre.

Chaque branche 17, le long d'un bord 17a, forme un coude 17b raccordé à une partie 17c, tandis que le long du bord opposé au bord 17a et à son extrémité libre chaque branche 17 forme un secteur 24 présentant deux dents 20.

Les dents 20 sont situées sur un arc de cercle ayant pour centre l'axe 15.

L'extrémité du secteur 24 adjacente à la partie 17c comporte une fente 21 s'ouvrant sur une came 22 constituée par une rainure arquée qui va en se rapprochant de l'axe 15 depuis la fente 21 jusqu'à son fond.

Sur des axes 25 parallèles à l'axe 15 sont montés pivotants de chaque côté de l'élément 10, des secteurs 26 présentant, sur un arc ayant pour centre l'axe 25, des dents 27 qui engrènent avec les dents 20.

Le secteur comporte une fente 28 qui s'ouvre sur son bord latéral et qui débouche sur une came 29 constituée par une rainure arquée qui va en se rapprochant de l'axe 25 depuis son extrémité adjacente à la fente 28 vers son fond.

Les cames 22 et 29 sont symétriques par rapport à un plan, coupant en un point intermédiaire médian, le plan passant par les axes 15 et 25.

L'élément 10 présente des butées 30 qui limitent le basculement du levier 16 dans un sens correspondant à l'ouverture, les faces internes des branches 17 étant pourvues d'un bossage 31 pour maintenir le levier 16 dans la position ouverte.

L'élément 10 est pourvu d'un crochet destiné à coopérer avec la surface latérale de l'âme 18 pour bloquer ledit levier 16 dans la position de fermeture moyennant une légère déformation élastique dudit crochet 32.

Le dispositif, selon l'invention, trouve une application particulièrement intéressante dans des boîtiers de calculateurs qui comportent un grand nombre de languettes mâles devant coopérer avec un grand nombre d'organes de contacts femelles et dans lesquels il est nécessaire que l'insertion de l'élément mâle dans l'élément femelle s'effectue rigoureusement parallèlement aux axes des languettes afin d'éviter toute déformation de celles-ci.

Comme on le voit à la figure 1, l'élément 10 est présenté le levier 16 en position d'ouverture, afin que les tétons 6 et 6a s'insèrent respectivement dans les fentes 21 et 28, puis le levier 16 est pivoté autour de l'axe 15 vers la position de fermeture et de verrouillage en coopérant avec le crochet 32.

Lors de ce pivotement, les dents 20 entraînent en engrenant avec les dents 27, du secteur 26 de sorte que les cames 22 et 29, en basculant et en coopérant avec les tétons 6 et 6a, commandent l'engagement des parties 11 dans les compartiments 2.

Si on veut désaccoupler les éléments 1 et 10, on procède de la manière inverse.

Dans le mode de réalisation décrit, le levier 16 et les secteurs sont portés par la partie mâle 10, les tétons 6, 6a étant prévus sur la partie femelle 1; on pourrait parfaitement réaliser le dispositif d'accouplement, selon l'invention, en prévoyant le levier et le secteur sur l'élément 1, les tétons étant sur l'élément 10.

Aux figures 3 et 4 on a représenté une variante de l'invention.

Sur ces figures on a utilisé pour désigner les organes correspondants à ceux des figures précédentes, les mêmes références, mais affectées de la lettre "b".

L'élément de boîtier femelle 1b est identique à celui représenté aux figures précédentes et ne sera pas décrit en détail.

L'élément de boîtier complémentaire 10b présente des parties 11b destinées à s'engager dans les compartiments 2b et raccordés audit élément 10b par un épaulement 12b destiné à porter contre l'extrémité correspondante 1c de l'élément femelle 1b.

L'élément 10b, sur chacune des deux faces opposées 33, comporte un axe 34 sur lequel s'articule un secteur 35 présentant des dents 36 et une fente 37 débouchant sur une came 38.

Les dents 36 engrènent avec un pignon de renvoi 39 tournant fou sur un axe 40 de chacune des parois 33.

Le pignon 39 coopère avec les dents 42 d'un second secteur 41 tournant fou sur son axe 43 et présentant une fente 44 débouchant sur une came 45.

Chaque pignon de renvoi 39 est solidaire de l'une des extrémités d'une branche 47 d'un levier 16b qui, dans la position de verrouillage, coopère avec un crochet 32b.

Les pignons 39 peuvent comporter, sur leur face tournée du côté des faces 33, un bossage 48 qui, en coopérant avec le bord d'une face 49, assure le maintien du levier 16b en position d'ouverture.

Le levier 16b étant dans la position d'ouverture (voir figure 3), et les parties 11b engagées dans les compartiments 2b, les tétons 6b sont insérés dans les fentes 37, tandis que les tétons 6c sont engagés dans les fentes 44.

Lorsqu'on abaisse le levier 16b dans le sens de la flèche f, les pignons 39 entraînent les secteurs 35 et 41 afin que les tétons 6b et 6c coopèrent avec les cames 38 et 45 respectivement, afin de réaliser un accouplement réalisé dans l'axe d'insertion des contacts.

La figure 5 montre une variante de réalisation des figures 3 et 4. Sur cette figure, on a reporté les références utilisées pour désigner les organes correspondant à ceux des figures 3 et 4 mais affectés de la lettre "d".

Dans ce mode de réalisation, la face 49d comporte, en saillie, une barrette 60 ayant une section en queue d'aronde.

A une extrémité, l'élément 10d comporte, en regard de chaque face 33d, un crochet 61 et, à l'autre extrémité, des crochets 62.

Il est prévu un étrier 66 à section en U, présentant deux ailes 67 et une âme 68, l'âme comportant, sur sa face interne, une rainure 69 en forme de queue d'aronde correspondant à la barrette 60.

L'âme 68 comporte, le long de la face interne de chaque aile 67, une crémaillère 70 destinée à coopérer avec un pignon correspondant 39d.

Sur la face externe de chaque aile 67, il est prévu une première butée 71, présentant une rampe 71a et un abrupt 71b et une seconde butée 72 avec une rampe 72a et un abrupt 72b, les abrupts 71b et 72b se faisant vis-à-vis.

L'étrier 66 est monté coulissant sur l'élément 10d, sa rainure 69 coopérant avec la barrette 60.

L'étrier 66 est monté sur l'élément 10d de manière que, lorsque les butées 71 coopèrent avec les crochets 61, il occupe la position de fermeture et de verrouillage alors que, lorsqu'il est coulissé afin que les butées 72 soient bloquées par les crochets 62, les pignons 39d, en étant entraînés par les crémaillères 70, amènent les secteurs 35d et 41d dans la position de déverrouillage.

Bien entendu, l'invention n'est pas limitée aux modes de réalisation qui viennent d'être décrits et représentés. On pourra y apporter de nombreuses modifications de détail sans sortir pour cela du cadre de l'invention.

## Revendications

1. Dispositif d'accouplement de deux éléments de boîtier d'un connecteur électrique, de forme générale parallélépipédique, et comprenant un élément femelle (1, 1b, 1d) destiné à recevoir un élément mâle (10, 10b, 10d), caractérisé en ce que l'un des éléments comporte, sur chacune de ses faces opposées, deux tétons (6, 6a - 6b, 6c - 6d, 6e), tandis que l'autre élément comporte, montés pivotants sur chacune de ses deux faces opposées correspondantes, deux secteurs dentés (24, 26 - 35, 41 - 35d, 41d), chaque secteur présentant une fente (21, 28 - 37, 44 -37d, 44d) débouchant dans une came (22, 29 - 38, 45 - 38d, 45d), chaque came étant destinée à coopérer avec un téton correspondant et des moyens (16, 16b, 66) étant montés sur l'élément comportant les secteurs dentés pour commander la rotation dans un sens de ces derniers vers une première position d'ouverture et la rotation dans le sens opposé vers une seconde position de verrouillage.

2. Dispositif d'accouplement de deux éléments de boîtier d'un connecteur électrique, selon la revendication 1, caractérisé en ce que les moyens de commande des secteurs dentés (24, 26) sont constitués par un levier (16) solidaire de l'un des secteurs, ceux-ci engrenant l'un avec l'autre, les cames des secteurs étant symétriques par rapport à un plan perpendiculaire médian à un plan passant par des axes (15, 25) autour desquels pivotent les secteurs.

3. Dispositif d'accouplement de deux éléments de boîtier d'un connecteur électrique, selon la revendication 1, caractérisé en ce qu'il comporte, sur chacune des deux faces opposées, un pignon de renvoi (39, 39d), inséré entre les secteurs (35, 41 - 35d, 41d) et des moyens (16b, 66) pour entraîner sélectivement les pignons de renvoi dans un sens correspondant à la première position d'ouverture et dans le sens opposé correspondant à la seconde position de verrouillage.

4. Dispositif d'accouplement de deux éléments de boîtier d'un connecteur électrique, selon la revendication 3, caractérisé en ce que les moyens pour entraîner les pignons de renvoi sont constitués par un levier (16b) présentant deux branches solidaires chacune du pignon (39) de renvoi correspondant.

5. Dispositif d'accouplement de deux éléments de boîtier d'un connecteur électrique, selon la revendication 3, caractérisé en ce que les moyens pour entraîner le pignon de renvoi (39d) sont constitués par un étrier (66) monté coulissant sur l'élément de boîtier (10d) comportant les secteurs (35d, 41d) et comportant des crémaillères (70) coopérant avec les pignons de renvoi (39d).

6. Dispositif d'accouplement de deux éléments de boîtier d'un connecteur électrique, selon la revendication 5, caractérisé en ce qu'il comporte des moyens pour caler l'étrier (66) sur l'élément de boîtier correspondant, dans deux positions extrèmes opposées, dont l'une correspond à la première position d'ouverture et l'autre à la seconde position de verrouillage.

7. Dispositif d'accouplement de deux éléments de boîtier d'un connecteur électrique, selon les revendications 1, 2 et 4, caractérisé en ce que l'élément pourvu du levier (16, 16b) comporte un crochet élastique (32, 32b) destiné à coopérer avec ledit levier (16, 16b) pour bloquer celui-ci dans la position de verrouillage.

8. Dispositif d'accouplement de deux éléments de boîtier d'un connecteur électrique, selon les revendications 1, 2 et 4, caractérisé en ce que l'élément pourvu du levier (16, 16b) comporte des butées (30) limitant le basculement dudit levier vers la position d'ouverture et des moyens (31) pour maintenir ledit levier dans cette position.

## Patentansprüche

1. Kupplungsvorrichtung für zwei Gehäuseelemente eines elektrischen Verbinders mit einer im wesentlichen parallelflächigen Gestalt, der ein dosenartiges Element (1, 1b, 1d) aufweist, das zur Aufnahme eines steckerartigen Elementes (10, 10b, 10d) bestimmt ist, dadurch gekennzeichnet, daß das eine der Elemente auf beiden seiner einander gegenüberliegenden Seiten zwei Zapfen (6, 6a - 6b, 6c - 6d, 6e) und das andere Element an beiden seiner zwei entsprechenden, einander gegenüberliegenden Seiten zwei drehbar angeordnete Zahnsegmente (24, 26 - 35, 41-35d, 41d) aufweisen, daß jedes Segment einen Schlitz (21, 28 - 37, 44-37d, 44d) aufweist, die in einen Nocken (22, 29 - 38, 45 - 38d, 45d) übergehen, daß jeder Nocken für die Zusammenwirkung mit einem entsprechenden Zapfen bestimmt ist und daß Mittel (16, 16b, 66) an dem die Zahnsegmente aufweisenden Element angeordnet sind, um die Drehung der letzteren in einem Drehsinn zu einer ersten Offenstellung hin und die Drehung im entgegengesetzten Drehsinn zu einer zweiten Verriegelungsstellung hin zu steuern.

2. Kupplungsvorrichtung für zwei Gehäuseelemente eines elektrischen Verbinders nach Anspruch 1, dadurch gekennzeichnet, daß die Mittel zum Steuern der Zahnsegmente (24, 26) durch einen Hebel (16) gebildet sind, der mit einem der Segmente verbunden ist, welche miteinander in Eingriff sind, und daß die Nocken der Segmente symmetrisch zu einer Mittenebene sind, die senkrecht zu einer Ebene ist, die durch die Achsen (15, 25) verläuft, um welche sich die Segmente drehen.

3. Kupplungsvorrichtung für zwei Gehäuseelemente eines elektrischen Verbinders nach Anspruch 1, dadurch gekennzeichnet, daß sie auf jeder der zwei einander entgegengesetzten Seiten ein Wenderitzel (39, 39d), das zwischen die Segmente (35, 41 - 35d, 41d) eingefügt ist, sowie Mittel (16b, 66) aufweist, um die Wenderitzel wahlweise in einem Drehsinn, der der ersten Offenstellung entspricht, und in dem entgegengesetzten Drehsinn anzutreiben, der der zweiten Verriegelungsstellung entspricht.

4. Kupplungsvorrichtung für zwei Gehäuseelemente eines elektrischen Verbinders nach Anspruch 3, dadurch gekennzeichnet, daß die Mittel zum Antreiben der Wenderitzel durch einen Hebel (16b) gebildet sind, der zwei Arme aufweist, die jeder mit einem entsprechenden Wenderitzel (29) verbunden sind.

5. Kupplungsvorrichtung für zwei Gehäuseelemente eines elektrischen Verbinders nach Anspruch 3, dadurch gekennzeichnet, daß die Mittel zum Antreiben der Wenderitzel (39d) durch einen Bügel (66) gebildet sind, der verschiebbar auf dem Gehäuseelement (10d), welches die Segmente (35d, 41d) aufweist, angeordnet ist und Zahnstangen (70) aufweist, die mit den Wenderitzeln (39d) zusammenwirken.

6. Kupplungsvorrichtung für zwei Gehäuseelemente eines elektrischen Verbinders nach Anspruch 5, dadurch gekennzeichnet, daß sie Mittel aufweist, um den Bügel (66) am betreffenden Gehäuseelement in zwei zueinander entgegengesetzten Endstellungen festzusetzen, deren eine der ersten Offenstellung und deren andere der zweiten Verriegelungsstellung entspricht.

7. Kupplungsvorrichtung für zwei Gehäuseelemente eines elektrischen Verbinders nach den Ansprüchen 1, 2 und 4, dadurch gekennzeichnet, daß das mit dem Hebel (16, 16b) versehene Element einen federnden Haken (32, 32b) aufweist, der zur Zusammenwirkung mit dem genannten Hebel (16, 16b) bestimmt ist, um diesen in der Verriegelungsstellung festzulegen.

8. Kupplungsvorrichtung für zwei Gehäuseelemente eines elektrischen Verbinders nach den Ansprüchen 1, 2 und 4, dadurch gekennzeichnet, daß das mit dem Hebel (16, 16b) versehene Element Anschläge (30), die die Schwenkbewegung des genannten Hebels gegen die Offenstellung hin begrenzen, sowie Mittel (31) aufweist, um den genannten Hebel in dieser Stellung zu halten.

## Claims

1. A coupling device for two housing parts of an electrical connector of a general parallelepidic shape, and comprising a female part (1,1b,1d) intended to receive a male part (10,10b,10d), characterised in that one of the parts consists of two dog points (6,6a-6b,6c-6d,6e) on each of its opposing faces, whilst the other part consists of two toothed sectors (24,26-35,41-35d,41d), mounted pivotally on each of its two corresponding opposing faces, each sector displaying an aperture (21,28-37,44-37d,44d) opening into a cam (22,29-38,45-38d,45d) each cam being intended to co-operate with a corresponding dog point, and means (16,16b,66) being mounted on the part comprising the toothed sectors to control rotation of these latter in one direction towards a first open position, and rotation in the opposite direction towards a second locking position.

2. A coupling device for two housing parts of an electrical connector according to claim 1, characterised in that these control means of the toothed sectors (24,26) are constituted by a lever (16) interdependent with one of the sectors, these latter meshing with one another, the cams of the sectors being symmetrical with regard to a perpendicular plane median to a plane passing through axes around which the sectors pivot.

3. A coupling device for two housing parts of an electrical connector according to claim 1, characterised in that it comprises a transmission gear wheel (39,39d) on each of the two opposing faces, inserted between sectors (35,41-35d,41d) and means (16b,66) for selectively driving the transmission gear wheels in a direction corresponding to the first open position and in the opposite direction, corresponding to the second locked position.

4. A coupling device for two housing parts of an electrical connector according to claim 3, characterised in that the means for driving the transmission gear wheels is comprised of a lever (16b) having two side pieces each interdependent with the corresponding transmission gear wheel (39).

5. A coupling device for two housing parts of an electrical connector according to claim 3, characterised in that the means for driving the transmission gear wheel (39d) comprises a stirrup piece (66) mounted slidingly on the housing part (10d) comprising sectors (35d,41d) and comprising racks (70) co-operating with the transmission gear wheels.

6. A coupling device for two housing parts of an electrical connector according to claim 5, characterised in that it comprises means for wedging the stirrup piece (66) on the corresponding housing part in two extreme opposed positions, one of which corresponds to the first open position, and the other to the second locked position.

7. A coupling device for two housing parts of an electrical connector according to claims 1,2 and 4, characterised in that the part provided with the lever (16,16b) comprises a flexible hook(32,32b) intended to co-operate with said lever (16,16b) to block this latter in the locked position.

8. A coupling device for two housing parts of an electrical connector according to claims 1,2 and 4, characterised in that the part provided with the lever (16,16b) comprises abutments (30), limiting the tipping over of said lever towards the open position and means (31) for keeping said lever in this position.
